# EUROPÄISCHE PATENTSCHRIFT

(11) **EP 1 552 160 B1**
(45) Veröffentlichungstag und Bekanntmachung des Hinweises auf die Patenterteilung: **03.03.2010**
(21) Anmeldenummer: 03747936.7
(22) Anmeldetag: 28.08.2003
(51) Int. Cl.: F04D 29/04, F04D 29/10, F04D 29/62

(54) **EINEN SPALT DEFINIERENDES, AUF EINER WELLE ANZUORDNENDES ELEMENT**
ELEMENT THAT DEFINES A GAP AND IS TO BE MOUNTED ON A SHAFT
ELEMENT DEFINISSANT UNE FENTE, A MONTER SUR UN ARBRE

(30) Priorität: 16.10.2002 DE 10248162
(43) Veröffentlichungstag der Anmeldung: 13.07.2005
(73) Patentinhaber: KSB Aktiengesellschaft, 67227 Frankenthal (DE)
(72) Erfinder: BROSS, Stephan, 67167 Erpolzheim (DE); KÖPP, Rüdiger, 67063 Ludwigshafen (DE)
(86) Internationale Anmeldenummer: PCT/EP2003/009503
(87) Internationale Veröffentlichungsnummer: WO 2004/036053

(56) Entgegenhaltungen:
- DE-A- 10 038 586
- US-A- 3 477 385
- US-A- 3 920 293
- US-A- 4 358 253
- US-A- 4 451 048

## Beschreibung

Gegenstand der Erfindung ist ein auf der Welle einer Strömungsmaschine anzuordnendes, einen Spalt für den begrenzten Durchtritt eines Strömungsmediums definierendes Element, mit einem auf der Welle der Strömungsmaschine anzuordnenden buchsenartigen Teil, welches an seinem Außenumfang eine Ausnehmung für einen Ring besitzt, wobei der an seinen Stirnseiten von kreisringförmigen Wänden der Ausnehmung teilweise umschlossene Ring während des Betriebs der Strömungsmaschine
a) mit den kreisringförmigen Wänden der Ausnehmung jeweils einen axialen Spalt und mit dem Grund der Ausnehmung einen radialen Spalt bildet,
b) von einer den Ring umgebenden starren Wandung durch Reibschluß gehalten wird.

Eine Wellendichtung gemäß der US-A-4 451 048 ist für Turbinen mit sehr hohen Drehzahlen ausgelegt. Der verwendete Dichtring besteht aus einem Kohlematerial und weist freie axiale Stirnflächen auf. Um den bei diesen Drehzahlen sich einstellenden hohen Temperaturen standhalten zu können, wirkt der Dichtring mit wärmeleitenden metallischen Gegenringen zusammen.

Aus der US-A-3 477 385 ist eine Labyrinthdichtung mit einer Vielzahl von gleich aufgebauten, im Querschnitt L-förmigen Ringen bekannt. Diese hintereinander angeordneten L-förmigen Ringe bilden einen Dichtspalt, der von der Form her dem Verlauf einer Wandung eines Faltenbalges ähnelt. Die Ringe sind aus einem festen metallischen Material und benötigen definierte Spaltabstände, um den druckabbauenden Drosselspalt bzw. -raum zwischen sich auszubilden. Zusätzlich ist eine weitere Dichtung in Form eines Wellendichtringes erforderlich.

Ein gattungsgemäßes Element wurde bereits bei den Gegenständen der DE 100 38 586 A1 und der DE 100 62 204 A1 verwendet. Dort diente es als Entlastungskolben in einer Axialschubausgleichseinrichtung bzw. als Dichtbuchse in einer Wellenabdichtung. Gemeinsam war beiden Anwendungen, daß ein geschlitzter elastischer Ring eingesetzt wurde, der während des Betriebes der Strömungsmaschine durch den anstehenden Druck geringfügig aufgeweitet, gegen die Gehäuseinnenwand gepreßt und solchermaßen fixiert wurde. Die Erfindung zielt aber nicht allein auf Elemente mit geschlitzten Ringen, sie soll auch bei geschlossenen Ringen anwendbar sein. Unabhängig von der Gestaltung ergibt sich bei Ringen aus einem weichen, fließfähigen Material das Problem, daß sie durch den auf ihnen lastenden Druck mit ihrer Randzone auf der einen Seite allmählich in den Spalt zwischen dem auf der Welle angebrachten Kolben bzw. der Buchse und der umgebenden Gehäusebohrung gepreßt werden. Hieraus ergibt sich ein zunehmender Verschleiß des Ringes und die Gefahr eines Nachlassens der Dichtwirkung.

Aufgabe der Erfindung ist es, den angesprochenen Verschleiß zu vermeiden und damit die Standzeit des Ringes, also auch des eingangs beschriebenen Elementes zu verlängern.

Die gestellte Aufgabe wird erfindungsgemäß dadurch gelöst, daß der Ring aus einem weichen, fließfähigen Material besteht, daß in der den Ring umgebenden starren Wandung eine Ausnehmung gebildet wird, die die von den Wänden des buchsenartigen Teils freien Stirnflächen des Rings umschließt, wobei eine der seitlichen Begrenzungen der Ausnehmung durch ein lösbar mit der starren Wandung verbundenes rohrförmiges Teil gebildet wird.

Durch die erfindungsgemäße Gestaltung wird der Ring allseitig umschlossen, es verbleibt somit kein Spalt, in den der Ring ausweichen könnte.

Um einen geschlossenen Ring in seine Position innerhalb des Kolbens bzw. der wellenseitigen Buchse bringen zu können, ist in der dem rohrförmigen Teil gegenüberliegenden Wand der Ausnehmung des Kolbens bzw. der Buchse ein lösbar mit diesem Teil verbundener Begrenzungsring angeordnet. Selbstverständlich läßt sich auf diese Weise auch ein elastischer, durch einen längs verlaufenden Spalt aufgetrennter Ring montieren. Dieser kann allerdings, bei geringerem Aufwand für das wellenseitige buchsenartige Teil, auch aufgeweitet und über eine der seitlichen Wände des buchsenartigen Teils geschoben werden.

Ein besonderer Vorteil der Erfindung besteht darin, daß das gesamte Element einschließlich der umschließenden Wandung, die in diesem Fall ebenfalls von einer Buchse gebildet wird, aus gesondert hergestellten Teilen außerhalb der Strömungsmaschine zu einer montagefertigen Patrone zusammengefaßt werden kann.

Die Erfindung ist vor allem für eine Axialschubausgleichseinrichtung oder eine Wellenabdichtung mit Vorteil einzusetzen.

Anhand zweier Ausführungsbeispiele wird die Erfindung näher erläutert. Es zeigt
- Fig. 1: eine Schnittdarstellung eines als montierbare Patrone gestalteten Elements mit einem in Achsrichtung durch einen Schlitz aufgeteilten elastischen Ring;
- Fig. 2: eine Schnittdarstellung einer weitgehend der Fig. 1 entsprechenden Patrone mit einem geschlossenen Ring.

Die in den Fig. 1 und 2 dargestellten Patronen dienen als Entlastungskolben in Axialschubausgleichseinrichtungen. Beiden Ausführungen gemeinsam ist eine in einem - nicht dargestellten - Kreiselpumpengehäuse drehfest und unverschieblich anzuordnende Buchse 1. Die übrigen Teile der Elemente sind jeweils in die Buchse 1 eingefügt. Auf der - nicht dargestellten - Welle der Kreiselpumpe ist ein weiteres buchsenartiges Element, ein Kolben 2 bzw. 3 anzuordnen.

Der Kolben 2 in der Ausführung der Fig. 1 besitzt eine Ausnehmung 4, in die ein Kolbenring 5 eingesetzt ist. Der Kolbenring 5 besteht aus elastischem Material und ist durch einen - nicht dargestellten - axial verlaufenden Schlitz aufgetrennt. Die Elastizität und die Auftrennung ermöglichen es, den Kolbenring 5 über die Seitenwand 6 des Kolbens zu schieben und in die Ausnehmung 4 einrasten zu lassen. Auf der der Seitenwand 6 gegenüberliegenden Seite der Patrone ist ein rohrförmiger Haltering 7 vorgesehen, der nach dem Einfügen des Kolbens 2 und des Kolbenringes 5 in die Buchse 1 eingesetzt und durch Schrauben 8 an der Buchse 1 befestigt wird. Der Haltering 7 hat zwei Wirkungen: Erstens wird durch ihn der Zusammenhalt der Patrone bewerkstelligt. Zweitens verhindert er eine Ausdehnung des Kolbenringes 5 in den Bereich zwischen Kolben 1 und Buchse 2, wodurch ein allmählicher Verschleiß im Bereich eines bei der vorbekannten Ausführung vorhandenen Spaltes vermieden wird.

Der Kolben 3 in der Ausführung der Fig. 2 besitzt einen Absatz 9, auf den ein geschlossener Kolbenring 10 aufgeschoben ist. Um eine vollständige Ausnehmung, in welcher der Kolbenring gehalten wird, zu bilden, wird auf der offenen Seite des Kolbens 3, also gegenüber dem Haltering 7, ein mittels Schrauben 11 am Kolben 3 befestigter Begrenzungsring 12 angebracht. Der Haltering 7 und die Schrauben 8 entsprechen der Ausführung der Fig. 1.

Eine Abwandlung ergibt sich, wenn statt einer einbaufertigen Patrone eine im Gehäuse der Strömungsmaschine befestigte Buchse verwendet wird, die erst im Gehäuse mit den übrigen Teilen des Elementes verbunden wird. Auch bei einer solchen, weniger vorteilhaft erscheinenden Ausführung wird gleichwohl die Erfindung genutzt.

Obwohl einem anderen Zwecke dienend, ist der Aufbau eines Elementes zur Wellenabdichtung grundsätzlich der gleiche wie bei den hier erläuterten Entlastungseinrichtungen. Dort werden die entsprechenden Teile allerdings mit anderen Bezeichnungen belegt als in den hier vorgestellten Ausführungsbeispielen.

## Patentansprüche

1. Auf der Welle einer Strömungsmaschine anzuordnendes, einen Spalt für den begrenzten Durchtritt eines Strömungsmediums definierendes Element, mit einem auf der Welle der Strömungsmaschine anzuordnenden buchsenartigen Teil (2, 3), welches an seinem Außenumfang eine Ausnehmung (4, 9) für einen Ring (5, 10) besitzt, wobei der an seinen Stirnseiten von kreisringförmigen Wänden der Ausnehmung (4, 9) teilweise umschlossene Ring (5, 10) während des Betriebs der Strömungsmaschine
a) mit den kreisringförmigen Wänden der Ausnehmung (4, 9) jeweils einen axialen Spalt und mit dem Grund der Ausnehmung einen radialen Spalt bildet,
b) von einer den Ring (5, 10) umgebenden starren Wandung (1) durch Reibschluß gehalten wird,
**dadurch gekennzeichnet, daß** der Ring (5, 10) aus einem weichen, fließfähigen Material besteht, daß in der starren Wandung (1) eine Ausnehmung gebildet wird, die die von den Wänden des buchsenartigen Teils freien Stirnflächen des Rings (5, 10) umschließt, wobei eine der seitlichen Begrenzungen der Ausnehmung durch ein lösbar mit der starren Wandung (1) verbundenes rohrförmiges Teil (7) gebildet wird.

2. Element nach Anspruch 1, **dadurch gekennzeichnet, daß** die dem rohrförmigen Teil (7) gegenüberliegende Wand der Ausnehmung (9) im buchsenartigen Teil (3) durch einen lösbar mit dem buchsenartigen Teil (3) verbundenen Begrenzungsring (12) gebildet wird.

3. Element nach Anspruch 1, **gekennzeichnet durch** einen elastischen Ring (5), der **durch** einen längs verlaufenden Spalt aufgetrennt ist und der **durch** Aufweiten über eine der seitlichen Wände (6) des buchsenartigen Teils zu schieben und zum Einrasten in der Ausnehmung (4) des Teils (2) zu bringen ist, wobei das reibschlüssige Anlegen des Rings (5) an die ihn umgebende starre Wandung (1) **durch** ein während des Betriebs der Strömungsmaschine erfolgendes Aufweiten geschieht.

4. Element nach Anspruch 2, **gekennzeichnet durch** einen geschlossenen Ring (10), der mit Reibschluß in die ihn umschließende starre Wandung (1) eingefügt ist.

5. Element nach einem der Ansprüche 1 bis 4, **dadurch gekennzeichnet, daß** die den Ring (5, 10) umschließende Wandung von einer drehfest und unverschieblich im Gehäuse der Strömungsmaschine zu befestigenden Buchse (1) gebildet wird.

6. Element nach einem der Ansprüche 1 bis 5, **dadurch gekennzeichnet, daß** das Element als außerhalb der Strömungsmaschine zu komplettierende, montagefertige Patrone gestaltet ist.

7. Verwendung eines Elementes nach einem der Ansprüche 1 bis 6 für eine Axialschubausgleichseinrichtung.

8. Verwendung eines Elementes nach einem der Ansprüche 1 bis 6 für eine Wellenabdichtung.

## Claims

1. Element which is to be mounted on the shaft of a non-positive displacement machine and which forms a gap for the limited passage of a flowing medium, having a bush-like part (2, 3) which is to be mounted on the shaft of the non-positive displacement machine and whose outer periphery has a recess (4, 9) for a ring (5, 10), the ring (5, 10) which is partially surrounded at its end faces by circularly annular walls of the recess (4, 9) during operation of the non-positive displacement machine
a) forming an axial gap in each case with the circularly annular walls of the recess (4, 9) and forming a radial gap with the bottom of the recess,
b) being held via frictional contact by a rigid wall (1) surrounding the ring (5, 10),
**characterized in that** the ring (5, 10) consists of a soft flowable material, that a recess is formed in the rigid wall (1) and surrounds the end faces of the ring (5, 10) that are free from the walls of the bush-like part, one of the lateral delimitations of the recess being formed by a tubular part (7) detachably joined to the rigid wall (1).

2. Element according to Claim 1, **characterized in that that** wall of the recess (9) in the bush-like part (3) which lies opposite the tubular part (7) is formed by a delimitation ring (12) which is detachably joined to the bush-like part (3).

3. Element according to Claim 1, **characterized by** a resilient ring (5) which is separated by a longitudinally running gap and can be pushed over one of the lateral walls (6) of the bush-like part by being expanded and can be latched in the recess (4) of the part (2), the frictional contact between the ring (5) and the rigid wall (1) which surrounds the latter being brought about by expansion which occurs during operation of the non-positive displacement machine.

4. Element according to Claim 2, **characterized by** a closed ring (10) which is inserted with a frictional fit into the rigid wall (1) which surrounds it.

5. Element according to one of Claims 1 to 4, **characterized in that** the wall which surrounds the ring (5, 10) is formed by a bush (1) which is to be fastened in the housing of the non-positive displacement machine in a rotationally fixed and nondisplaceable manner.

6. Element according to one of Claims 1 to 5, **characterized in that** the element is configured as a cartridge which is to be completed outside the non-positive displacement machine and is ready for installation.

7. Use of the element according to one of Claims 1 to 6 as an axial thrust balancing device.

8. Use of the element according to one of Claims 1 to 6 as a shaft seal.

## Revendications

1. Elément définissant une fente pour le passage limité d'un fluide d'écoulement à monter sur l'arbre d'une turbomachine, avec une partie en forme de douille (2, 3) à disposer sur l'arbre de la turbomachine, qui comporte sur sa périphérie extérieure un évidement (4, 9) pour une bague (5, 10), dans lequel la bague (5, 10) partiellement entourée sur ses faces frontales par des parois annulaires circulaires de l'évidement (4, 9), pendant le fonctionnement de la turbomachine
a) forme chaque fois une fente axiale avec les parois annulaires circulaires de l'évidement (4, 9) et une fente radiale avec le fond de l'évidement,
b) est maintenue par friction par une paroi rigide (1) entourant la bague (5, 10),
**caractérisé en ce que** la bague (5, 10) est composée d'un matériau souple doux, **en ce qu'**un évidement est formé dans la paroi (1) et entoure les faces frontales de la bague (5, 10) libres des parois de la partie en forme de douille, dans lequel une des limitations latérales de l'évidement est formée par une pièce tubulaire (7) reliée, de façon séparable à la paroi rigide (1).

2. Elément selon la revendication 1, **caractérisé en ce que** la paroi de l'évidement (9) dans la partie en forme de douille (3), opposée à la partie tubulaire (7), est formée par une bague de limitation (12) reliée de façon séparable à la partie en forme de douille (3).

3. Elément selon la revendication 1, **caractérisé par** une bague élastique (5), qui est coupée par une fente s'étendant en direction longitudinale et qui doit être glissée par expansion au-dessus d'une des parois latérales (6) de la partie en forme de douille et être accrochée dans l'évidement (4) de la partie (2), dans lequel l'application par friction de la bague (5) sur la paroi rigide (1) qui l'entoure est effectuée par une expansion se produisant pendant le fonctionnement de la turbomachine.

4. Elément selon la revendication 2, **caractérisé par** une bague fermée (10), qui est insérée avec friction dans la paroi rigide (1) qui l'entoure.

5. Elément selon l'une quelconque des revendications 1 à 4, **caractérisé en ce que** la paroi entourant la bague (5, 10) est formée par une douille (1) à fixer de façon solidaire en rotation et de manière non coulissante dans le corps de la turbomachine.

6. Elément selon l'une quelconque des revendications 1 à 5, **caractérisé en ce que** l'élément est configuré en une cartouche prête à monter, à compléter à l'extérieur de la turbomachine.

7. Utilisation d'un élément selon l'une quelconque des revendications 1 à 6 pour un dispositif de compensation de poussée axiale.

8. Utilisation d'un élément selon l'une quelconque des revendications 1 à 6 pour un joint d'étanchéité d'arbre.
